# EUROPÄISCHE PATENTSCHRIFT

(11) **EP 0 196 460 B1**
(45) Veröffentlichungstag und Bekanntmachung des Hinweises auf die Patenterteilung: **22.08.1990**
(21) Anmeldenummer: 86102517.9
(22) Anmeldetag: 26.02.1986
(51) Int. Cl.: E04B 9/26, E04B 9/34

(54) **Befestigungssystem für Deckenelemente**
Connection system for ceiling elements
Système de fixation pour éléments de plafonds

(30) Priorität: 27.02.1985 DE 3506821
(43) Veröffentlichungstag der Anmeldung: 08.10.1986
(73) Patentinhaber: Schenk Objektplanung + Handel, D-3000 Hannover 61 (DE)
(72) Erfinder: Schenk, Wolfgang, D-3000 Hannover 61 (DE)
(74) Vertreter: Arendt, Helmut, Dipl.-Ing.

(56) Entgegenhaltungen:
- DE-A- 1 609 479
- US-A- 1 998 423

## Beschreibung

Die Erfindung betrifft ein Befestigungssystem für offene Deckenelemente einer unter einer Raumdecke hängenden Rasterdecke.

Rasterdecken dienen sowohl dem Sichtschutz als auch der Veränderung akustischer Verhältnisse, insbesondere in weitläufigen Räumen. Teilweise sind sie lediglich zur Dekoration vorgesehen. Die einzelnen Deckenelemente einer nach oben offenen Rasterdecke liegen in Form von nach oben offenen Rohrabschnitten, Gitterteilen und dgl. vor. Sie werden üblicherweise nicht auf T-Profilen abgestützt, sondern in größeren Verbundeinheiten zusammengeklammert an verschiedenen Deckenhakensystemen aufgehängt. Das Lösen von kleineren Einheiten, beispielsweise vor dem Ausführen von Reparaturen oberhalb der Rasterdecke ist mit großen Schwierigkeiten verbunden und von Laien normalerweise nicht zu erledigen. Die Klammern müssen gelöst werden, um danach die Rasterelemente entweder in großflächigen Einheiten herausnehmen zu können oder es muß sogar die gesamte Decke entfernt werden, wenn beispielsweise zur Durchführung von Arbeiten oberhalb der Rasterdecke ein bestimmter Bereich zugänglich gemacht werden soll.

Durch die US-A-1 998 423 ist es bekannt, für eine aus mehreren eng aneinandergrenzenden Einheiten gebildete Akustikdecke nach außen vorspringende hakenförmige Stützelemente zu verwenden. Die Stützelemente ruhen mit einwärtsgebogenen Schenkeln auf den Oberseiten T-förmiger Halteträger. Sie sind von unten nicht zugänglich, so daß eine einfache Demontage ausgeschlossen ist, da die besondere Form der Akustikelemente kein seitliches Anheben der einzelnen Einheiten erlaubt.

Der Erfindung liegt die Aufgabe zugrunde, ein Befestigungssystem für offene Deckenelemente zu schaffen, wodurch in einfacher Weise das Herauslösen von einzelnen Rasterelementen oder mehreren, in eng begrenzten Bereichen zusammenhängenden Elementengruppen, ermöglicht wird, ohne daß Fachkräfte zur Durchführung dieser Arbeiten notwendig sind.

Die erfindungsgemäße Lösung zeichnet sich dadurch aus, daß an den Außenseiten der Deckenelemente nach außen federnde Stützelemente befestigt sind, welche mit nach außen offenen, U-förmig gebogenen Enden die Flansche von an der Raumdecke befestigten T-Profilen umfassen und zur Montage in Mantelöffnungen der Deckenelemente drückbar sind.

Die Verwendung von T-Profilen war bisher im allgemeinen auf das Abhängen geschlossener Decken beschränkt. Durch die erfindungsgemäße Ausbildung der Befestigungselemente an offenen Rasterelementen ist es möglich, die Vorteile handelsüblicher T-Profile für offene Rasterdecken nutzbar zu machen. Das Auflegen der Deckenelemente über die Stützelemente auf die Querstege der T-Profile ist besonders einfach. Die Montage bzw. Demontage kann von jedem Laien ausgeführt werden. Oberhalb der Rasterdecke befindliche Versorgungsleitungen sind an jeder beliebigen Stelle zugänglich. Die Befestigung mit Hilfe von T-Profilen verringert die Anzahl der Befestigungshaken an der Decke. Das ganze System ist wesentlich zeitsparender zu montieren bzw. demontieren als bislang bekannte Befestigungssysteme für offene Rasterdecken.

Die U-förmig gebogenen Enden der federnden Stützelemente umfassen die Außenkanten der Querstege und verhindern ein Abheben der Rasterelemente nach oben.

Besonders vorteilhaft ist diese Gestaltung der Stützenden für Sporthallen, da die Deckenelemente gegen das Abheben durch Ballwürfe gesichert sind. Im Bereich der freien Stützenden sind die Deckenelemente mit Öffnungen versehen, so daß die Stützelemente mit ihren hakenförmigen Enden in den Mantel der Rasterelemente eingeschwenkt werden können. Diese Schwenkbewegung kann von Hand durchgeführt werden. Um einen besseren Angriffspunkt bei der Betätigung von Hand zu erhalten, können die Stützenden mit einem Ansatz versehen werden, der in einfacher Weise durch eine Abkantung hergestellt werden kann.

Vorzugsweise sind die Federelemente durch Vernietung mit den rasterförmigen Deckenelementen verbunden. Die Nieten ermöglichen das Schwenken der Stützelemente um 180°, d. h. bei Gebrauchslage der Deckenelemente nach oben. In dieser Lage können sie ebenfalls seitlich auf die Kanten der Querstege der T-Profile geschoben werden und hierdurch die Rasterelemente halten. Die gesamte Rasterdecke kann somit um fast das doppelte Maß einer Länge der Stützelemente tiefer abgehängt werden, was vielfach aus optischen Gründen gewünscht wird.

Die Rasterelemente selbst können verschiedene Formen aufweisen. Sie können untereinander, beispielsweise durch Vernietung oder Verklammerung verbunden sein und somit Rastereinheiten bilden. Die Abstände der T-profile zueinander ergeben die Größe der Einheiten, die montier- bzw. demontierbar sind.

In der Zeichnung ist ein Ausführungsbeispiel des erfindungsgemäßen Befestigungssystems für verschiedene Rasterelemente dargestellt und nachstehend erläutert.

Es zeigen:
Fig. 1 die Ansicht einer offenen Rasterdecke mit Rastereinheiten bestehend aus mehreren Rasterelementen zylindrischer Gestaltung,
Fig. 2 die Seitenansicht eines Deckenausschnitts,
Fig. 3 die Befestigung zweier benachbarter Rastereinheiten an einem T-Profil im Querschnitt,
Fig. 4 die Deckenansicht unter Verwendung von achteckigen Rasterelementen, wobei mehrere Rasterelemente zu einer Einheit zusammengefaßt sind,
Fig. 5 die Seitenansicht von Rasterelementen nach Figur 4,
Fig. 6 die Befestigung benachbarter Rastereinheiten an einem T-Profil mit nach oben geschwenkten Stützelementen,
Fig. 7 die Deckenansicht einer Rasterdecke mit größeren zylindrischen Rasterelementen, wobei jedes einzelne Rasterelement an T-Profilen befestigt ist,
Fig. 8 die Seitenansicht der Deckenelemente gemäß Figur 7,
Fig. 9 die Befestigung der Rasterelemente gemäß Figur 7 in größerem Maßstab,
Fig. 10 die Ansicht einer Decke mit achteckigen Rasterelementen größerer Abmessungen, welche jeweils einzeln an T-Profilen befestigt sind und
Fig. 11 die Seitenansicht der Rasterelemente gemäß Figur 10.

Die Deckenelemente 1 gemäß Figur 1 haben eine zylindrische Form und sind jeweils zu viert untereinander verbunden und bilden dadurch eine Rastereinheit, die an T-Profilen 2 befestigt ist. Die T-Profile sind mit Hilfe üblicher Haken 3 an der festen Raum- oder Geschoßdecke aufgehängt. An den den T-Profilen zugekehrten Bereichen sind die Rasterelemente mit Stützelementen 4 versehen und mit diesen, beispielsweise durch Nieten 5, verbunden. Die Nieten ermöglichen gleichzeitig eine Schwenkung der Stützelemente 4 um 180° nach oben, wie insbesondere Figur 6 zeigt. Dadurch ist es möglich, die Deckenelemente weiter nach unten abzusenken, was vielfach aus optischen Gründen gewünscht wird.

An den Stützenden sind die Stützelemente in Form von Haken 7 umgebogen, mit welchen sie klammerartig die Kanten der Querstege 8 umfassen. Dadurch ergibt sich eine hinreichende Sicherung gegen das Abheben der Deckenelemente nach oben. Sie sind gegen Ballwürfe gesichert.

Die hakenförmigen Enden 7 der Stützelemente 4 können seitlich in Öffnungen 12 der Deckenelemente gedrückt werden, so daß sie sich eng an die Mantelfläche anlegen können und ein Herausziehen der Deckenelemente nach unten gewähren. Ein Betätigungsansatz 13, der nach unten abgekantet ist, erleichtert das Erfassen des hakenförmigen Endes 7 mit der Hand. In unterbrochener Strichführung ist die Lage eines eingeschwenkten Stützelements erkennbar.

Während in den Figuren 1 und 4 beispielsweise jeweils vier Deckenelemente zu einer Einheit zusammengeklammert und an den T-Profilen abgestützt werden können, sind in den Figuren 7 und 10 größere Einheiten 10 und 11 dargestellt, die zur unmittelbaren Befestigung an den T-Profilen jeweils mit vier Stützelementen 4 ausgerüstet und somit einzeln herausnehmbar sind.

## Patentansprüche

1. Befestigungssystem für offene Deckenelemente einer unter einer Raumdecke hängenden Rasterdecke, dadurch gekennzeichnet, daß an den Außenseiten der Deckenelemente (1, 9, 10, 11) nach außen federnde Stützelemente (4) befestigt sind, welche mit nach außen offenen, U-förmig gebogenen Enden (7) die Flansche (8) von an der Raumdecke befestigten T-Profilen (2) umfassen und zur Montage in Mantelöffnungen (12) der Deckenelemente drückbar sind.

2. Befestigungssystem nach Anspruch 1, dadurch gekennzeichnet, daß die Stützelemente (4) um ihren Befestigungspunkt an den Deckenelementen schwenkbar sind.

3. Befestigungssystem nach Anspruch 1 oder 2, dadurch gekennzeichnet, daß die Stützelemente (4) mit den Deckenelementen vernietet sind.

4. Befestigungssystem nach einem der Ansprüche 1 bis 3, dadurch gekennzeichnet, daß die nach außen offenen, U-förmigen Enden (7) der Stützelemente (4) mit einem Betätigungsansatz (13) zum Einschwenken in die Mantelöffnungen (12) der Deckenelemente ausgeführt sind.

## Revendications

1. Système de fixation pour éléments ouverts de plafond d'un plafond à quadrillage suspendu au plafond d'une pièce, caractérisé en ce qu'aux côtés externes des éléments de plafond (1, 9, 10, 11) sont fixés des éléments élastiques vers l'extérieur de soutien (4) qui entourent, par leurs extrémités (7) courbées en forme de I, ouvertes vers l'extérieur, les ailes (8) de profilés en T fixés au plafond de la pièce et peuvent être comprimées pour le montage, dans des ouvertures d'enveloppe (12), des éléments de plafond.

2. Système de fixation selon la revendication 1, caractérisé en ce que les éléments de soutien (4) peuvent pivoter autour de leur point de fixation sur les éléments de plafond.

3. Système de fixation selon la revendication 1 ou 2, caractérisé en ce que les éléments de soutien (4) sont rivetés aux éléments de plafond.

4. Système de fixation selon l'une quelconque des revendications 1 à 3, caractérisé en ce que les extrémités (7) ouvertes vers l'extérieur, en forme de U, des éléments de soutien (4) sont réalisées avec une saillie d'actionnement (13) pour pivotement dans les ouvertures d'enveloppe (12) des éléments de plafond.

## Claims

1. Fastening system for open ceiling elements of a screen ceiling hanging beneath a room ceiling, characterised in that there are fastened on the outer sides of the ceiling elements (1, 9, 10, 11) outwardly resilient supporting elements (4) which encompass the flanges (8) of T-profiles (2), fastened to the room ceiling, with ends (7) that are open to the outside and bent in a U-shaped manner and that, at installation, can be pressed into casing openings (12) of the ceiling elements.

2. Fastening system according to claim 1, characterised in that the supporting elements (4) can be rotated around their fastening point on the ceiling elements.

3. Fastening system according to claim 1 or 2, characterised in that the supporting elements (4) are riveted to the ceiling elements.

4. Fastening system according to one of claims 1 to 3, characterised in that the ends (7) of the supporting elements (4) which are open to the outside and U-shaped are operated with an actuation extension (13) for swinging into the casing openings (12) of the ceiling elements.
